# DEMANDE DE BREVET EUROPEEN

(11) **EP 0 335 837 A2**
(43) Date de publication de la demande: **04.10.1989**
(21) Numéro de dépôt: 89810228.0
(22) Date de dépôt: 22.03.1989
(51) Int. Cl.: B27B 19/14, B23D 49/00

(54) **Scie à chantourner à lame orientable**

(30) Priorité: 30.03.1988 CH 712/88
(71) Demandeur: PIOTEC AG, CH-8302 Kloten (CH)
(72) Inventeur: Oberson, Pierre, CH-8954 Geroldswil (CH)

(57) **Abrégé**

La lame (8) de cette scie, mobile autour de son axe longitudinal, peut être orientée durant la coupe par la poignée (22) ou par une molette (37). Si la conduite se fait par molette (37), la poignée conduit alors le cadre. Si la poignée (22) conduit la lame, le cadre est libre de son orientation.
Afin d'éviter une torsion de la lame (8), les tenons (6, 28) de celle-ci doivent être synchronisés par un organe qui longe le cadre et qui consiste soit en un dispositif à courroie, soit à tiges et engrenages, soit encore à câbles teleflex (36).
Pour rendre le jeu des organes inopérants vis-à-vis de la torsion, les mouvements de l'organe de commande sont transmis tout d'abord au centre du dispositif de synchronisation des tenons qui les retransmet symétriquement à ceux-ci.

## Description

Une scie à chantourner se compose d'une lame tendue entre les deux branches d'un cadre en " U" - dans les machines à poste fixe, le bras inférieur est noyé dans la table de travail - et, pour les outils à main, d'une poignée qui sert à tenir, actionner et diriger cette scie. La lame est fixe sur le cadre ce qui restreint les possibilités de coupe de l'outil.
En effet, pour scier suivant une courbe, onpeut soit orienter la scie, soit tourner progressivement la pièce a découper. Si celle-ci est grande on est rapidement arrêté dans les deux cas par la collision du cadre de la scie contre le bord de cette piècesurtout si le trait de scie s'éloigne de ses bords. Dans ces conditions le découpage suivant une courbe fermée est pratiquement impossible.

On trouve sur le marché, il est vrai, des lames cylindriques qui taillent dans toutes les directions, mais leur trait de scie est toujours très large et imprécis. Elles sont inutilisables pour découper dans un plaque deux pièces qui devront par la suite rester en contact précis comme les morceaux d'un puzzle par exemple.

On connait aussi le brevet allemand 26 37 145 (à Berne : B 23 D 49/12) qui offre une scie dont la partiepostérieure du cadre est rabattable latéralement ce qui élargit l'éventail des directions de coupe, mais réduit d'autant l'éloignement possible du trait de scie des bords de la pièce.
Une des réalisations de ce brevet permet de fixer la lame de façon que seule sa direction d'attaque présente un certain angle avec celle du cadre, mais cet angle reste constant durant le travail de la scie. Ainsi l'avantage directionnel qu'on obtient sur l'un des côtés est autant de perdu sur le côté opposé.
Il est donc toujours impossible, avec cet outil, de découper un cercle ou une spirale d'un seul trait de scie.
De plus il faut préparer la scie avant le découpage.

Pour remédier à ces inconvénients, la présente invention propose une scie à chantourner dont la lame peut pivoter sur son axe longitudinal; cette lame peut dont être orientée, ce qui se fait soit par la poignée soit par le truchement d'une molette, et ceci durant le travail de coupe.
Cette propriété permet donc de suivre un trait de scie de direction quelconque indépendamment de l'orientation de cadre, sans pour autant réduire l'éloignement maximum possible du trait de coupe des bords de la pièce.
Comme il n'est pas nécessaire de faire pivoter la plaque que l'on scie, on peut découper des cercles et des spirales, voire des lettres dans une plaque fixée à une table de travail ou qui est partie intégrante d'une installation fixe.

La revendication 1 impose à la lame de cette scie de pouvoir pivoter avec ses tenons de façon à pouvoir être orientée. Les tenons sont alors munis d'arbres de rotation qui sont montés coaxialement à la lame dans des perforations du cadre qui leur servent de palier.
Les mouvements de rotation des tenons doivent être synchronisés; c'est pouquoi la scie présente un dispositif de synchronisation qui, pour ne pas contre-carrer ses mouvements de haut en bas du travail de coupe a ses éléments localisés - selon la revendication 2 - le long du cadre. L'un de ces dispositifs consiste en trois arbres à engranages côniques qui relient les roues dentées fixées coaxialement aux tenons de lame de façon telle que la rotation de l'un des tenons entraîne le tenon opposé en une rotation identique.
Un autre dispositif consiste en une courroie sans fin à brins croisés qui relie, en suivant sur des galets les contours du cadre les deux poulies fixées en lieu et place des roues dentées de tenons du dispositif précédent.
Enfin, les deux tenons peuvent être rendus interdépendants et leurs mouvements synchronisés par un câble téléflex.

Une réalisation simple de cette scie consiste à fixer la poignée à l'un des arbres porte-tenon, donc coaxialement à la lame. Dans ce cas le cadre peut tourner librement sur cet arbre autour de l'axe commun poignée-lame comme il apparaît sur la figure 8.
La rotation de la poignée est alors transmise au tenon opposé par le dispositif de synchronisation.
La scie ne fonctionnera convenablement que si le jeu dans ce dispositif de synchronisation est nul. Cela suppose une fabrication précise sans quoi apparaîtra une torsion de la lame.

La solution idéale consiste à rendre le jeu inopérant vis-à-vis de la torsion : c'est l'objet des revendications 3 et 4.
Elle consiste à transmettre la rotation de la poignée non pas directement à l'un des tenons de lame mais bien - par un organe supplémentaire - au point central du dispositif de synchronisation, lequel de par sa construction symétrique, "redistribue" cette rotation symétriquement - donc également - aux deux tenons.

Lerésultat en est que, dans ce dispositif le jeu, même important ne peut produire qu'un décalage entre l'angle de rotation de la poignée et la rotation des tenons de lame, mais ne peut produireun déphasage des tenons, c'est-à-dire une torsion de la lame.

Dans le cas de la scie où les tenons sont synchronisés par un câble téléflex, par exemple, la rotation de la poignée est transmise au point médian de celui-ci donc à l'arrière du cadre ce qui se fait par un deuxième téléflex. Figures 15, 16 et 17. Dans le cas d'une scie à cadre rectangulaire et 3 arbres à engrenages côniques, la rotation de la poignée sera transmise à l'axe postérieur opposé à la lame sur une prolongation de celui-ci côté poignée au moyen d'une transmission courroie-poulies ou d'un arbre à engrenages côniques.

La revendication 6 présente des dispositifs de commande de la lame et du cadre séparés. L'arbre solidaire du cadre qui plonge dans la poignée y est fixé comme dans toute chantourneuse à main conventionnelle. La poignée commande donc l'orientation du cadre.
La conduite de la lame est alors confiée à une molette. Celle-ci sera avantageusement montée un peu en avant de la poignée, par exemple sous la lame et coaxialement à celle-ci. Elle pourra ainsi être actionnée par le pouce - ou pouce et index - de la main qui enserre la poignée. Elle peut également être montée sur la poignée elle-même, sur sa partie frontale, son axe étant horizontal, ce qui lui permet d'être actionnée par un mouvement de haut en bas du pouce de l'opérateur.

Dans cette disposition d'une commande de la lame par une molette, une position de la poignée en retrait de l'axe de la lame est favorable : elle améliore l'équillibre de l'outil et libère de la place pour la molette.

Une scie à chantourner fatigue en effet la main qui l'utilise par le couple engendré à la racine de la poignée par le poids du cadre. Une autre amélioration à cet inconvénient consiste à munir la scie d'un support placé derrière la poignée. Ainsi la scie peut reposer par ce support sur la main de l'opérateur entre les racines du pouce et de l'index.
C'est l'objet de la revendication 12.
L'exposé qui suit se réferre aux figures et traite du mode d'exécution avec dispositif de synchronisation à courroie.
Celle-ci passe autour de la poulie supérieure 4 - figure 1 -, puis dans le tenseur 9. Les deux brins longent le bras supérieur 10 du cadre, passent sur deux poulies folles verticales 31 et 32 montées à l'angle supérieur du cadre, descendent le long du segment vertical de celui-ci tout en se croisant, puis se dirigent vers les deux autres poulies folles 33 et 34 montées à l'angle inférieur, continuent vers les deux galets 30 de réglage d'écartement des brins et joignent finalement la poulie 27 du tenon inférieur 28 de la lame, lequel est solidaire de la poignée 22 de la scie.
Ainsi, une rotation de la poignée 22 engendre une rotation identique du tenon de lame supérieur 6 ce qui fait pivoter la lame d'un même angle.
Lors de la fixation de la lame, il faut aligner les tenons et veiller à la tension correcte de la courroie.Ceci se fait par le tenseur 9 qui consiste en deux galets 12 et 13 à arbres verticaux montés à faible distance l'un de l'autre sur une pièce coulissant le long du bras supérieur 10 de la scie et dont les fonctions sont : rapprocher les deux brins de courroie et tendre celle-ci en augmentant le chemin qu'elle doit parcourir par son rapprochement de la poulie.
La poignée a deux fonctions : conduire le trait de scie et porter l'outil donc soutenir le couple engendré à la racine de la poignée par le poids du cadre.
C'est la raison d'être du dispositif de la figure 8.
Le bras inférieur 20 du cadre dont la forme en coupe C˝-C‴ (non dessinée) est similaire à C-C′ de la figure 5 se prolonge à l'intérieur de la poignée 22 par la tubulure 21 sur laquelle sont fixés les paliers lisses 26 et 24.
Sur le palier 26 s'appuie, en pouvant tourner librement la poignée 22.
Dans le palier 24 pivote l'arbre 23 qui est solidaire de la poignée 22 d'une part - ici par un pas de vis - et du tenon de lame 28 d'autre part.
Cet arbre peut tourner librement dans le palier 25 solidaire du bras de scie inférieur 20.
On voit que si la poignée est maintenue verticalement, le cadre de la scie ne peut s'incliner, mais peut tourner librement autour de l'axe vertical de la lame.
La roue 27 est entraînée par le tenon 28 qui joue le rôle de clavette dans l'ouverture 31 de la figure 9.

La scie exposée ici étant de forme générale tout à fait conventionnelle, composée d'un cadre en " U " entre les extré mités des branches duquel est tendue une lame dentée, le tout étant porté par une poignée montée sur le cadre dans le prolongement de la lame, aucune vue d'ensemble n'a été jugée nécessaire.

La figure 1 représente l'extrémité supérieure du cadre qui porte le tenon de lame 6 fixé à l'arbre 1 qui pivote dans le palier 5 entraîné qu'il est par la poulie 4, le tout étant maintenu en place par l'écrou 2.

Les coupes A, B, C, D et L se trouvent respectivement aux figures 3, 6, 5, 4 et 7.

La figure 1 reproduit également le tenseur de courroie coulissant 9 avec sa vis de fixation 11.

La figure 2 donne une vue latérale de ce tenseur avec ses deux galets.

Les figures de 8 à 11 représentent comme déjà étudiés l'extrémité inférieure du bras de scie et la poignée pivotante.

Les figures 12 et 13 montrent la partie postérieure du cadre respectivement en élévation et vuede l'arrière. On y voit les poulies folles 31,32,33,34 ainsi que les deux brins de courroie et leur croisement.

Les figures 15, 16 et 17, montrent une réalisation de cette scie où l'organe de synchronisation des tenons est un câble téléflex 36. On y trouve l'organe de commande qui est une molette 37; une rotation de celle-ci est transmise au point médian du téléflex 35 au moyen du téléflex 36 et de l'engrenage 38. On trouve également le support 39 en retrait de la poignée.

## Revendications

1.- Scie à chantourner caractérisée en ce que sa lame peut pivoter sans torsion avec ses deux tenons sur son axe longitudinal, de façon telle que sa direction d'attaque, donc celle du trait de scie, peut être orientée durant le travail de la scie indépendamment de l'orientation du cadre.

2.- Scie à chantourner selon revendication 1 caractérisée en ce que les mouvements de rotation des tenons de lame sont rendus interdépendants et synchronisés par un dispositif dont les organes sont disposés le long du cadre de la scie.

3.- Scie à chantourner selon revendication 1 et 2 caractérisée en ce que son dispositif de synchronisation des tenons de lome possède un point ou un élément médian tel qu'il divise ce dispositif de synchronisation en deux parties symétriques.

4.- Scie à chantourner selon revendications 1, 2, 3 caractérisée en ce que les mouvements de rotation engendrés par l'organe de conduite de la lame sont transmis au dispositif de synchronisation des tenons en son point ou à san élément médian, par un organe de transmission autre que lui-même, de façon telle que la transmission subséquente de cette rotation depuis ce point ou cet élément aux deux tenons de lame se fait symétriquement.

5.- Scie à chantourner selon revendications 1, 2, 3 et 4, caractérisée en ce que l'orientation de la lame est commandée par une rotation de la poignée sur son axe longitudinal.

6.- Scie à chantourner selon revendications 1, 2, 3 et 4, caractérisée en ce que l'orientation de la lame est commandée par la rotation d'une molette montée près de la poignée ou sur celle-ci de façon telle que cette molette peut être actionnée par les doigts de la main qui tient la poignée, et en ce que cette poignée est fixe sur le cadre.

7.- Scie à chantourner selon revendications de 1 à 6, caractérisée en ce que le dispositif de synchronisation des tenons de lame est constitué de trois arbres de transmission munis de roues dentées côniques qui relient entre elles deux roues dentées solidaires chacune de l'un des tenons.

8.- Scie à chantourner selon revendications de 1 à 6, caractériséeen ce que le dispositif de synchronisation des tenons de lame est constitué d'un câble téléflex qui, en pivotant dans sa gaîne, relie les deux tenons par des engrenages côniques ou à vis sans fin.

9.- Scie à chantourner selon revendications de 1 à 6, caractérisée en ce que son dispositif de synchronisation est constitué de deux poulies coaxiales avec la lame, solidaires chacune de l'un des tenons, et reliées entre elles par une courroie sans fin à brins croisée qui s'appuie sur des galets de conduite montés sur le cadre le long du parcours de cette courroie.

10.- Scie à chantourner selon revendications de 1 à 6 et 9, caractérisée en ce qu'elle est munie d'un tenseur de courroie consistant en une pièce coulissante le long de l'un des bras du cadre laquelle porte deux galets sur des arbres de rotation parallèles à la lame qui rapprochent l'un de l'autre les deux brinsde courroie de manière telle qu'un déplacement de cette pièce coulissante vers la poulie allonge le parcours de la courroie.

11.- Scie à chantourner selon revendications de 1 à 10, caractérisée en ce que la poignée est fixée au cadre en retrait de la lame de façon telle que les axes de la poignée et de la lame sont parallèles.

12.- Scie à chantourner selon revendications de 1 à 11, caractérisée en ce qu'elle est munie d'un support localisé à la racine de la poignée, lequel se prolonge le long du cadre en direction d'éloignement de la lame de façon telle que la scie peut reposer par ce support sur la main qui enserre la poignée durant le travail de la scie.
